# EUROPÄISCHE PATENTSCHRIFT

(11) **EP 3 208 396 B1**
(45) Veröffentlichungstag und Bekanntmachung des Hinweises auf die Patenterteilung: **11.12.2019**
(21) Anmeldenummer: 16000390.1
(22) Anmeldetag: 17.02.2016
(51) Int. Cl.: E04B 1/41

(54) **SCHIENENANORDNUNG**
RAIL SYSTEM
SYSTÈME DE RAIL

(43) Veröffentlichungstag der Anmeldung: 23.08.2017
(73) Patentinhaber: HALFEN GmbH, 40764 Langenfeld (DE)
(72) Erfinder: Tozman, Gürbüz, 42555 Velbert (DE); van de Schoor, Paulus, 51147 Köln (DE); Plamper-Hellwig, Dieter, 42781 Haan (DE); Albartus, Dirk, 44795 Bochum (DE)
(74) Vertreter: Reinhardt, Annette

(56) Entgegenhaltungen:
- DE-A1- 1 933 217

## Beschreibung

Die Erfindung betrifft eine Schienenanordnung, insbesondere zum Einbetonieren in ein Betonbauteil oder dgl., vorzugsweise zur Befestigung von Trapezblechen oder dgl. nach dem Oberbegriff des Anspruchs 1.

In der Bautechnik werden solche Schienenanordnungen in der Regel eingesetzt, um an ihnen Gegenstände wie Trapezbleche oder dgl. befestigen zu können, ohne Bohrungen im Beton vornehmen zu müssen. Dazu wird die Schienenanordnung typischerweise derart in das Betonbauteil einbetoniert, dass die dem Aufnahmeraum abgewandte Außenseite des Bodens frei liegt und nicht von Beton bedeckt ist. Im Aufnahmeraum der Schiene ist der Füllköper angeordnet, der beim Einbetonieren der Schienenanordnung in das Betonbauteil ein vollständiges Ausfüllen des Aufnahmeraums der Schiene mit Beton verhindert. Insbesondere wird ein Großteil der dem Aufnahmeraum zugewandten Innenseite des Bodens der Schiene frei von Beton gehalten. Dadurch kann von der Außenseite des Bodens eine Schraube durch den Boden in den Füllkörper geschraubt werden, ohne dass im Beton ein Loch gebohrt werden muss. Hierzu besteht der Füllkörper üblicherweise aus einem Material, in das die Schraube leicht eingebracht werden kann, und in dem die Schraube einen guten Halt hat.

Aus der DE 100 14 977 A1 ist eine Profilschiene zum Einbetonieren in ein Betonbauteil gemäß dem Oberbegriff des Anspruchs 1 bekannt, deren seitliche Schenkel in regelmäßigen Abständen zueinander angeordnete Haltewölbungen aufweisen. Die Herstellung von Schienen mit solchen Haltewölbungen zur formschlüssigen Befestigung am Betonteil ist vergleichsweise aufwendig.

Aus der DE 1 933 217 A1 ist eine Profilschiene zum Einbetonieren in ein Betonbauteil bekannt, die in den Seitenwänden Durchbrüche aufweist, aus denen Laschen hervorstehen.

Der Erfindung liegt die Aufgabe zugrunde, eine Schienenanordnung der gattungsgemäßen Art derart weiterzubilden, dass eine vereinfachte Herstellung bei gleichzeitig hoher Tragkraft möglich ist.

Die Aufgabe wird durch eine Schienenanordnung mit den Merkmalen des Anspruchs 1 gelöst.

Als zentrale Stelle eines Profilierungselements wird eine ausgezeichnete Stelle eines Profilierungselements bezeichnet. Die zentrale Stelle befindet sich bei allen Profilierungselementen an derselben Stelle des Profilierungselements. Die zentrale Stelle kann linien- oder punktförmig sein. Anhand der zentralen Stellen der Profilierungselemente lässt sich der Elementabstand bestimmen.

Durch die Profilierung der Schiene ist eine formschlüssige Verbindung der Schiene mit dem Beton möglich. Dadurch, dass der Elementabstand kleiner als ein Drittel der Schienenhöhe ist, ergibt sich ein kontinuierlicher Lasteintrag über die Profilierungselemente der Schiene in den Beton. Dadurch ergibt sich eine gute Haltekraft der Schiene im Beton. Auch bei im Wesentlichen vertikaler Ausrichtung der Längsrichtung der Schiene ist eine Befestigung von Gegenständen mit selbstschneidenden Schrauben, die von der Außenseite des Bodens in den Boden der Schiene geschraubt werden, möglich. Zur Befestigung der Schiene im Beton sind keine Anker erforderlich. Dadurch ist eine einfache Positionierung der Schiene im Beton oberhalb der Bewehrung möglich. Hierbei muss nicht auf die Relativposition von Ankern und Bewehrung Rücksicht genommen werden.

Vorteilhaft ist der Elementabstand der zentralen Stellen gleich groß, so dass die zentralen Stellen in einem regelmäßigen Elementabstand zueinander angeordnet sind. Auf diese

Weise sind die Profilierungselemente in einem gleichmäßigen Raster angeordnet. Der Rasterabstand entspricht hierbei dem regelmäßigen Elementabstand. Die Profilierungselemente sind in einem sich in zumindest einer bestimmten Raumrichtung wiederholenden Muster angeordnet. Dadurch ist eine einfache Herstellung der Schiene, beispielsweise in einem Walzverfahren möglich. Es kann auch vorteilhaft sein, dass der Elementabstand verschiedener Profilierungselemente ungleich groß ist.

Vorteilhaft ist vorgesehen, dass jede Seitenwand eine größte Wandstärke aufweist, und dass eine Wandstärke mindestens einer Seitenwand an jeder beliebigen Stelle der Seitenwand mindestens 80% der größten Wandstärke beträgt. Dadurch ergibt sich eine hohe Stabilität der Schiene hinsichtlich ihrer Belastungskapazität und Festigkeit.

Vorteilhaft ist vorgesehen, dass die sich gegenüberliegenden Innenseiten der ersten Seitenwand und der zweiten Seitenwand auf Höhe des Bodens in einem Seitenwandabstand zueinander angeordnet sind, dass der Aufnahmeraum in einer Ebene parallel zum Boden eine senkrecht zur Längsrichtung gemessene kleinste Öffnungsbreite besitzt, und dass die kleinste Öffnungsbreite größer als 90% des Seitenwandabstands ist. Dadurch kann der Füllkörper durch eine dem Boden gegenüberliegende Öffnung des Aufnahmeraums in den Aufnahmeraum eingebracht werden. Dabei kann der Füllkörper so dimensioniert sein, dass er nahezu den gesamten Aufnahmeraum ausfüllt. Dadurch werden Schrauben, die von der Außenseite des Bodens in den Boden geschraubt werden über nahezu eine gesamte Breite der Außenseite des Bodens vom Füllkörper aufgenommen.

Vorteilhaft ist vorgesehen, dass mindestens eine Seitenwand an ihrer Innenseite einen Vorsprung besitzt, der an dem Füllkörper anliegt. Dadurch kann der Füllkörper von dem Vorsprung zumindest bis zur Einbetonierung der Schiene in seiner Position gehalten werden. Bevorzugt ist der Füllkörper zwischen zwei einander gegenüberliegenden Vorsprüngen geklemmt gehalten. Zusätzliche Mittel zur Fixierung des Füllkörpers bis zum Aushärten des Betons können dadurch entfallen.

Vorteilhaft ist vorgesehen, dass ein senkrecht zur ebenen Auflagefläche gemessener Abstand zwischen dem Vorsprung und der Auflagefläche 50% bis 150%, insbesondere 80% bis 120% eines senkrecht zur ebenen Auflagefläche gemessenen Abstands zwischen dem Vorsprung und der Stirnseite der Seitenwand beträgt. Dadurch kann der Füllkörper leicht in die dem Boden gegenüberliegende Öffnung des Aufnahmeraums eingebracht werden. Vorteilhaft ist der Abstand zwischen Auflagefläche und Vorsprung kleiner als der Abstand zwischen Vorsprung und Stirnseite. Auch eine etwa mittige Anordnung des Vorsprungs zwischen der Auflagefläche und der Stirnseite kann vorteilhaft sein.

Vorteilhaft ist vorgesehen, dass sich der Vorsprung in Längsrichtung der Schiene erstreckt. Der Vorsprung kann dabei als in Längsrichtung der Schiene verlaufende Rippe oder als in Längsrichtung verlaufender Knick ausgebildet sein. Dadurch kann die Schiene einfach hergestellt werden, vorzugsweise durch Kaltprofilierung.

Vorteilhaft ist vorgesehen, dass jede Seitenwand benachbart zu ihrer Stirnseite einen oberen Abschnitt besitzt, und dass der obere Abschnitt mindestens einer Seitenwand vom Aufnahmeraum weg abgewinkelt ist. Im Bereich des oberen Abschnitts kann die dem Boden gegenüberliegende Öffnung mit größerem Abstand vom Boden breiter sein. Dadurch kann der Füllkörper durch die dem Boden gegenüberliegende Öffnung des Aufnahmeraums leicht eingebracht werden. In der Regel wird die Schienenanordnung derart in den Beton einbetoniert, dass die Außenseite des Bodens der Schiene nach außen zeigt, und insbesondere eine bündige ebene Fläche mit dem Beton bildet. Dadurch, dass der obere Abschnitt mindestens einer Seitenwand vom Aufnahmeraum weg abgewinkelt ist, wird der obere Abschnitt beim Einbetonieren mit einer Hinterschneidung vom Beton eingeschlossen. Gegenüber einer Bewegung der Schiene senkrecht zur Auflagefläche, in Richtung weg vom Aufnahmeraum ist die Schiene durch eine Verhakung des oberen Abschnitts im Beton gesichert. Bevorzugt sind die oberen Abschnitte beider Seitenwände voneinander weg abgewinkelt. Dadurch bilden die sich gegenüberliegenden Seitenwände im Bereich des oberen Abschnitts eine trichterartige Öffnung für den Füllkörper.

Vorteilhaft ist vorgesehen, dass zwischen der Innenseite des oberen Abschnitts der abgewinkelten Seitenwand der Schiene und einer sich in der Längsrichtung erstreckenden gedachten Ebene, die senkrecht zur Auflagefläche der Schiene durch den oberen Abschnitt verläuft, ein Winkel zwischen 1° und 60°, insbesondere zwischen 5° und 15°, gebildet ist. Dadurch kann der obere Abschnitt derart gestaltet sein, dass er in Längsrichtung nicht zu viel Platz einnimmt und sich gleichzeitig beim Einbetonieren der Schiene effektiv verhakt.

Vorteilhaft ist vorgesehen, dass der Elementabstand kleiner als 10 mm, insbesondere kleiner als 6 mm, ist. Dadurch ergibt sich auch bei großer Schienenhöhe eine kontinuierliche Lasteintragung von der Schiene über die Profilierung in den Beton.

Vorteilhaft ist vorgesehen, dass die Profilierungselemente eine Profilierungstiefe aufweisen, dass die Seitenwand eine größte Wandstärke aufweist, und dass die Profilierungstiefe weniger als 20% der größten Wandstärke beträgt. Dadurch ist eine einfache Herstellung der Schiene, insbesondere der Profilierung, möglich. Die Profilierung kann beispielsweise in einem Walzverfahren, insbesondere in einem Kaltwalzverfahren, in die Seitenwand eingebracht werden. Aufgrund der Profilierungstiefe kann zur Herstellung der Schiene ein vorverzinktes Band verwendet werden. Während des Profilierprozesses wird aufgrund der geringen Profilierungstiefe die Verzinkung des Bandes nicht beschädigt. Somit ist kein Nachverzinken der Schiene erforderlich. Vorteilhaft ist vorgesehen, dass die Profilierungstiefe maximal 3 mm beträgt.

Vorteilhaft ist vorgesehen, dass die Schienenhöhe bis 25 mm beträgt. Dadurch ist ein Einsatz der Schienenanordnung auch in räumlich beengter Umgebung und in dünnen Betondeckungen möglich.

Vorteilhaft ist vorgesehen, dass die Profilierungselemente Zähne sind. Die Zähne weisen Spitzen auf. Die Zähne bilden gemeinsam eine Verzahnung. Zwischen den Spitzen benachbarter Zähne sind Flanken der Zähne angeordnet. Die Flanken benachbarter Zähne einer Verzahnung stoßen in Tälern spitz zusammen. Es kann vorgesehen sein, dass die Spitzen der Zähne abgerundet sind. Es kann vorgesehen sein, dass die Flanken derart abgerundet sind, dass sich abgerundete Täler der Verzahnung ergeben. Die Zähne können dabei ein wellenförmiges Profil bilden. Vorteilhaft ist vorgesehen, dass die Zähne an einer Außenseite der Seitenwand angeordnet sind. Nach einer der beiden erfindungsgemäßen Alternativen sind die Zähne an der Stirnseite der Seitenwand angeordnet. Vorteilhaft verlaufen die Zähne, und damit die Spitzen und Flanken der Zähne, im Wesentlichen quer zur Längsrichtung der Schiene.

Vorteilhaft ist vorgesehen, dass die Profilierungselemente Rillen sind. Die Rillen erstrecken sich dabei bevorzugt senkrecht zur Längsrichtung. Auch eine geneigte Anordnung der Rillen zur Längsrichtung kann jedoch vorteilhaft sein.

Vorteilhaft ist vorgesehen, dass die Profilierungselemente noppenartige Vertiefungen sind.

Ausführungsbeispiele der Erfindung sind nachstehend anhand der Zeichnungen näher erläutert. Es zeigen:
- Fig. 1: eine Seitenansicht in Längsrichtung einer Schienenanordnung mit einer Schiene, bei der die Profilierungselemente an der Außenseite der Seitenwand angeordnete Zähne sind,
- Fig. 2: eine Seitenansicht der Schienenanordnung aus Fig. 1 in Richtung des Pfeils II in Fig. 1,
- Fig. 3: eine Seitenansicht in Längsrichtung einer Schienenanordnung mit einer Schiene, bei der die Profilierungselemente Rillen sind,
- Fig. 4: eine Seitenansicht der Schienenanordnung aus Fig. 3 in Richtung des Pfeils IV in Fig. 3,
- Fig. 5: eine Seitenansicht in Längsrichtung einer Schienenanordnung mit einer Schiene, bei der die Profilierungselemente noppenartige Vertiefungen sind,
- Fig. 6: eine Seitenansicht der Schienenanordnung aus Fig. 5 in Richtung des Pfeils VI in Fig. 5,
- Fig. 7: eine Seitenansicht in Längsrichtung einer Schienenanordnung mit einer Schiene, bei der die Profilierungselemente als an der Stirnseite der Seitenwand angeordnete Zähne ausgebildet sind,
- Fig. 8: eine Seitenansicht der Schienenanordnung aus Fig. 7 in Richtung des Pfeils VIII in Fig. 7.

In Fig. 1 ist eine Schienenanordnung 20 gezeigt. Die Schienenanordnung 20 umfasst eine Schiene 1 und einen Füllkörper 10. Die Schiene 1 besitzt einen im Wesentlichen U-förmigen Querschnitt. Die Schiene 1 umfasst einen Boden 3, eine erste Seitenwand 2 und eine zweite Seitenwand 14. Die erste Seitenwand 2 und die zweite Seitenwand 14 liegen einander gegenüber und sind über den Boden 3 miteinander verbunden. Die beiden Seitenwände 2, 14 weisen Innenseiten 7 und der Boden 3 eine Innenseite 8 auf. Die Innenseiten 7 und die Innenseite 8 begrenzen gemeinsam einen Aufnahmeraum 9. Im Aufnahmeraum 9 ist ein Füllkörper 10 angeordnet. Der Boden 3 weist eine dem Aufnahmeraum 9 abgewandte Außenseite 4 auf. Die Außenseite 4 des Bodens 3 bildet eine ununterbrochene, ebene, Auflagefläche 5. Die Auflagefläche 5 ist durch die Schiene 1 unbegrenzt. Die Auflagefläche 5 ist also nicht durch Teile der Schiene 1, wie beispielsweise die erste oder die zweite Seitenwand, begrenzt. Die Auflagefläche 5 erstreckt sich in einer Ebene auch in Längsrichtung 100 der Schiene 1. Die Ebene ist von der Schiene 1 undurchdrungen. Die Ebene schneidet kein Teil der Schiene 1, sondern liegt lediglich an der Auflagefläche 5 an, bzw. beinhaltet diese.

Derartige Schienenanordnungen sind zum Einbetonieren in ein Betonbauteil oder dgl. zur Befestigung von Trapezblechen oder dgl. vorgesehen. In der Regel wird eine solche Schienenanordnung derart im Beton angeordnet, dass die Außenseite ihres Bodens frei liegt und nicht von Beton bedeckt ist. An der Außenseite können mittels Schrauben Gegenstände, wie beispielsweise ein Trapezblech, befestigt werden. Hierzu werden die Schrauben von der Außenseite des Bodens durch den Boden in den Füllkörper geschraubt. Hierzu besteht der Füllkörper üblicherweise aus einem Material, in das die Schraube leicht eingebracht werden kann, und in dem die Schraube einen guten Halt hat. Der Füllkörper verhindert weitgehend, dass Beton in den Aufnahmeraum eindringen kann.

Der Füllkörper 10 der Schiene 1 besteht beispielsweise aus expandiertem Polystyrol-Hartschaum (EPS). Der Füllkörper 10 liegt an der Innenseite 7 des Bodens 3 an, so dass an die Innenseite 7 kein Beton gelangen kann. Die Seitenwände 2, 14 der Schiene 1 ragen im eingebauten Zustand zur Verankerung der Schiene 1 in den Beton des Betonbauteils.

Wie in Fig. 2 dargestellt, erstrecken sich die Seitenwände 2, 14 und der Boden 3 in einer Längsrichtung 100 der Schiene 1. Die Schiene 1 weist eine senkrecht zur Längsrichtung 100 und senkrecht zur Auflagefläche 5 des Bodens 3 gemessene Schienenhöhe H auf. Die Schienenhöhe H erstreckt sich von der Außenseite 4 des Bodens 3 bis zum am weitesten von der Außenseite 4 entfernt liegenden Punkt einer Stirnseite 6 der Seitenwand 2. Die Schienenhöhe H der Schiene 1 beträgt im Ausführungsbeispiel 25 mm. Als vorteilhaft wird eine Schienenhöhe H von höchstens 25 mm angesehen. In Längsrichtung 100 der Schiene 1 besitzt die Schiene 1 eine Länge L.

Die Seitenwände 2, 14 der Schiene 1 weisen jeweils eine Außenseite 17 auf. Die Außenseite 17 ist dem in Fig. 1 dargestellten Aufnahmeraum 9 abgewandt. Wie sowohl in Fig. 1 als auch in Fig. 2 dargestellt, weisen die Außenseiten 17 der Seitenwände 2, 14 eine Profilierung 11 auf. Die Profilierung 11 erstreckt sich über mehr als die Hälfte der Höhe H der Schiene 1. Die Profilierung 11 ist durch mehrere Profilierungselemente 12 gebildet. Die Profilierungselemente 12 sind Zähne. Die Zähne weisen Spitzen auf. Die Zähne bilden gemeinsam eine Verzahnung. Die Profilierung 11 ist als Verzahnung, nach Art der Verzahnung einer Zahnstange ausgebildet. Die Profilierungselemente 12 erstrecken sich quer, im Ausführungsbeispiel senkrecht zur Längsrichtung 100 der Schiene 1. Die Profilierungselemente 12 der Schiene 1 weisen bezüglich der Längsrichtung 100 zentrale Stellen 13 auf. Bei anders geformten Profilierungselementen, die sich beispielsweise in Längsrichtung einer Schiene erstrecken, können die Profilierungselemente auch bezüglich einer Richtung quer zur Längsrichtung oder bezüglich jeder anderen Richtung zentrale Stellen aufweisen. Zentrale Stellen können linien- oder punktförmig sein. Diese Definition der zentralen Stellen gilt für alle Ausführungsbeispiele. Die zentralen Stellen 13 der Profilierungselemente 12 der Schiene 1 sind durch die Spitzen der Zähne gebildet. Die Spitzen der Zähne weisen zur Innenseite 7 der Seitenwand 2, 14 den größten Abstand der Profilierung 11 auf. Ausgehend von den zentralen Stellen 13 der Profilierungselemente 12 erstrecken sich Flanken der Zähne. Die Flanken der Zähne besitzen eine Längsrichtung. Die Längsrichtung ist im Ausführungsbeispiel senkrecht zur Längsrichtung 100 der Schiene 1 orientiert. Die zentralen Stellen 13 sind in einem regelmäßigen Elementabstand d zueinander angeordnet. Der Elementabstand d wird für die Schiene 1 jeweils in Längsrichtung 100 gemessen. Der Elementabstand d ist kleiner als ein Drittel der Schienenhöhe H. Der Elementabstand d ist im Ausführungsbeispiel kleiner als 10 mm. Bevorzugt ist vorgesehen, dass der Elementabstand kleiner als 6 mm ist.

Wie in Fig. 1 dargestellt, besitzt jede Seitenwand 2, 14 einen unteren Abschnitt 18 und einen oberen Abschnitt 16. Der untere Abschnitt 18 ist benachbart zum Boden 3 der Schiene 1 angeordnet. Der obere Abschnitt 16 ist benachbart zur Stirnseite 6 der Schiene 1 angeordnet. Der untere Abschnitt 18 verläuft ausgehend vom Boden 3 zum Aufnahmeraum 9 hin abgewinkelt. Eine gedachte Ebene F erstreckt sich in der Längsrichtung 100 der Schiene 1. Die Ebene F verläuft senkrecht zur Auflagefläche 5. Im Bereich des unteren Abschnitts 16 der Seitenwand 2, 14 verläuft die Ebene F durch die Innenseite 7 der Seitenwand 2, 14. Im Bereich des oberen Abschnitts 16 der Seitenwand 2, 14 verläuft die Ebene F durch die Innenseite 7 der Seitenwand 2, 14. Zwischen der sich im Bereich des unteren Abschnitts 18 erstreckenden Innenseite 7 der gedachten Ebene F ist ein Winkel β gebildet. Der Winkel β beträgt zwischen 1° und 60°, insbesondere zwischen 5° und 40°, in den Ausführungsbeispielen zwischen 10° und 20°. Der obere Abschnitt 16 der Seitenwand 2, 14 ist vom Aufnahmeraum 9 weg abgewinkelt. Zwischen der sich im Bereich des oberen Abschnitts 16 erstreckenden Innenseite 7 und der gedachten Ebene F ist ein Winkel α gebildet. Der Winkel α beträgt zwischen 1° und 60°, insbesondere zwischen 2° und 30°, in den Ausführungsbeispielen zwischen 5° und 15°.

An den Innenseiten 7 der ersten Seitenwand 2 und der zweiten Seitenwand 14 ist jeweils ein Vorsprung 15 angeordnet. Der Vorsprung 15 befindet sich in einem Abstand h1 zur ebenen Auflagefläche 5. Der Abstand h1 ist senkrecht zur Auflagefläche 5 gemessen. Der Abstand h1 ist in Richtung weg von der Außenseite 4 des Bodens 3 hin zum Aufnahmeraum 9 gemessen. Der untere Abschnitt 18 der Seitenwand 2, 14 erstreckt sich von der Auflagefläche 5 bis zu dem Vorsprung 15. Der Vorsprung 15 liegt an dem Füllkörper 10 an. Die Vorsprünge 15 der sich gegenüberliegenden Seitenwände 2, 14 liegen sich gegenüber. Der Vorsprung 15 ist dadurch gebildet, dass der obere Abschnitt 16 gegenüber dem unteren Abschnitt 18 abgewinkelt ist. Der Winkel zwischen dem unteren Abschnitt 18 und dem oberen Abschnitt 16 entspricht, gemessen an der Innenseite 7 der Seitenwand 2, 14, der Summe aus den Winkeln α, β und 180°. Der Vorsprung 15 erstreckt sich in der Längsrichtung 100 der Schiene 1. Die Stirnseite 6 weist Punkte auf, die am weitesten von der Auflagefläche 5 entfernt sind. Zwischen diesen Punkten und dem Vorsprung 15 besteht ein Abstand h2. Der Abstand h2 ist senkrecht zur ebenen Auflagefläche 5 gemessen. Der obere Abschnitt 16 der Seitenwand 2, 14 erstreckt sich von dem Vorsprung 15 bis zu den Punkten der Stirnseite 6 der Seitenwand 2, 14, die am weitesten von der Auflagefläche 5 entfernt liegen.

Der Abstand h1 zwischen dem Vorsprung 15 und der Auflagefläche 5 beträgt 50 % bis 150 %, insbesondere 80 % bis 120 % des Abstands h2 zwischen dem Vorsprung 15 und den Punkten der Stirnseite 6 der Seitenwand 2, 14, die am weitesten von der Auflagefläche 5 entfernt liegen. Der Abstand h1 zwischen der Auflagefläche 5 und dem Vorsprung 15 ist im Ausführungsbeispiel kleiner als der Abstand h2 zwischen dem Vorsprung 15 und den Punkten der Stirnseite 6 der Seitenwand 2, 14, die am weitesten von der Auflagefläche 5 entfernt liegen. Es kann aber auch eine etwa mittige Anordnung des Vorsprungs 15 zwischen der Auflagefläche 5 und den Punkten der Stirnseite 6, 14, die am weitesten von der Auflagefläche 5 entfernt liegen, vorgesehen sein. In diesem Fall sind der Abstand h1 und der Abstand h2 etwa gleich groß.

Der Aufnahmeraum 9 der Schiene 1 ist in Richtung weg von der Innenseite 8 des Bodens 3 geöffnet. Die entsprechende Öffnung des Aufnahmeraums 9 erstreckt sich zwischen der ersten Seitenwand 2 zur zweiten Seitenwand 14 in der Längsrichtung 100. Der Abstand der Innenseiten 7 der ersten Seitenwand 2 und der zweiten Seitenwand 14 in einer gedachten Ebene E parallel zur Auflagefläche 5 variiert in Abhängigkeit des Abstandes der Ebene E zur Innenseite 8 des Bodens 3. Auf Höhe der Innenseite 8 des Bodens 3 sind die sich gegenüberliegenden Innenseiten 7 der ersten Seitenwand 2 und der zweiten Seitenwand 14 in einem Seitenwandabstand s zueinander angeordnet. In den Ausführungsbeispielen verläuft die Innenseite 8 des Bodens 3 ausschließlich parallel zur Auflagefläche 5 des Bodens 3. Die Innenseite 8 des Bodens 3 und die Innenseiten 7 der Seitenwände 2, 14 bilden gemeinsam eine Innenseite des Aufnahmeraums 9. Die Innenseite 8 des Bodens 3 geht in die Innenseite 7 der Seitenwände 2, 14 an der Stelle über, an der die Innenseite des Aufnahmeraums 9 gerade nicht mehr parallel zur Auflagefläche 5 des Bodens 3 verläuft. An dieser Stelle liegt der Übergang zwischen Boden 3 und der ersten Seitenwand 2, bzw. der zweiten Seitenwand 14. Zwischen diesen beiden sich gegenüberliegenden Stellen des Übergangs zwischen Boden 3 und Seitenwänden 2, 14 wird der Seitenwandabstand s gemessen. Die Vorsprünge 15 der Innenseiten 7 der beiden Seitenwände 2, 14 liegen sich in der gedachten Ebene E gegenüber, die in dem Abstand h1 zur ebenen Auflagefläche 5 verläuft. Der Abstand der Innenseiten 7 der beiden Seitenwände 2, 14 ist zwischen den Vorsprüngen 15 der beiden Seitenwänden 2, 14 am kleinsten. Der Abstand der beiden Vorsprünge 15 in der Ebene E zueinander entspricht einer kleinsten Öffnungsbreite ks des Aufnahmeraums 9. Die kleinste Öffnungsbreite wird senkrecht zur Längsrichtung 100 in der Ebene E gemessen. Die kleinste Öffnungsbreite ks ist größer als 90 % des Seitenwandabstands s.

Der Füllkörper 10 ist im Aufnahmeraum 9 der Schiene 1 angeordnet. Der Füllkörper 10 ist im Ausführungsbeispiel quaderförmig. Eine Breite des Füllkörpers 10 erstreckt sich quer zur Längsrichtung 100 der Schiene 1. Die Breite des Füllkörpers 10 entspricht der kleinsten Öffnungsbreite ks des Aufnahmeraums 9. Die Breite des Füllkörpers 10 ist vorteilhaft geringfügig größer als die kleinste Öffnungsbreite ks, so dass der Fülllkörper 10 in der Schiene 1 geklemmt gehalten ist. Eine senkrecht zur Auflagefläche 5 der Schiene 1 gemessene Höhe des Füllkörpers 10 ist kleiner als die Schienenhöhe H. Der Füllkörper 10 ragt in Richtung senkrecht zur Auflagefläche 5 nicht über die Stirnseiten 6 der beiden Seitenwände 2, 14 hinaus.

Wie Fig. 1 zeigt, sind die Profilierungen 11 der Schiene 1 ausschließlich in den oberen Abschnitten 16 der Seitenwände 2, 14 angeordnet. Jede Seitenwand 2, 14 weist eine größte Wandstärke gb auf. Die größten Wandstärken gb der ersten Seitenwand 2 und der zweiten Seitenwand 14 können unterschiedlich sein. Bevorzugt sind sie jedoch, wie in den Ausführungsbeispielen, gleich groß. Die Wandstärke wird senkrecht zur Innenseite 7 der ersten Seitenwand 2 bzw. der zweiten Seitenwand 14 gemessen. Die Wandstärke b an jeder beliebigen Stelle der Seitenwand 2 bzw. der Seitenwand 14 beträgt mindestens 80 % der größten Wandstärke gb. Die Seitenwände 2, 14 besitzen demnach keinen Bereich mit einer Wandstärke von weniger als 80% der größten Wandstärke gb.

Die Profilierungselemente 12 weisen eine Profilierungstiefe t auf. Die Profilierungstiefe t ist senkrecht zur Innenseite 7 der Seitenwand 2 bzw. der Seitenwand 14 gemessen. Die Profilierungstiefe t entspricht der Differenz zwischen dem größten Abstand der Profilierung 11 zur Innenseite 7 der Seitenwand 2 bzw. der Seitenwand 14 und dem kleinsten Abstand der Profilierung 11 zur Innenseite 7 der Seitenwand 2 bzw. der Seitenwand 14. Die Profilierungstiefe t beträgt weniger als 20% der größten Wandstärke gb. Für die Schiene 1 beträgt die Profilierungstiefe maximal 3 mm.

Die Fig. 3 und 4 zeigen ein zweites Ausführungsbeispiel einer Schiene 21. Die Schiene 21 unterscheidet sich von der Schiene 1 durch ihre Profilierung 31. In der gesamten Beschreibung sind für sich entsprechende Teile und Größen gleiche Bezugszeichen verwendet.

Die Schiene 21 umfasst eine erste Seitenwand 22 und eine zweite Seitenwand 34. Die Seitenwände 22, 34 werden an ihren dem Boden 3 abgewandten Enden von Stirnseiten 26 begrenzt. Die Seitenwände 22, 34 weisen Innenseiten 27 auf, an denen der Füllkörper 10 anliegt. An den beiden sich gegenüberliegenden Innenseiten 27 ist jeweils ein Vorsprung 35 ausgebildet. Die Seitenwände 22, 34 weisen einen oberen Abschnitt 36 und einen unteren Abschnitt 38 auf. Der Vorsprung 35 ist durch eine Abwinklung des oberen Abschnitts 36 gegenüber dem unteren Abschnitt 38 analog zum Vorsprung 15 der Schiene 1 gebildet. Die Seitenwände 22, 34 weisen jeweils eine Außenseite 37 auf.

Die Profilierung 31 ist an der Außenseite 37 im oberen Abschnitt 36 der Seitenwände 22, 34 ausgebildet. Die Profilierung 31 ist durch mehrere Profilierungselemente 32 gebildet. Die Profilierungselemente 32 sind Rillen. Wie in Fig. 4 dargestellt, erstrecken sich die Profilierungselemente 32 senkrecht zur Längsrichtung 100 der Schiene 21. Die Profilierungselemente 32 weisen bezüglich der Längsrichtung 100 zentrale Stellen 33 auf. Die Rillen sind durch Vertiefungen im oberen Abschnitt 36 der Seitenwand 22, 34 gebildet. Die Vertiefungen weisen einen Boden 39 auf. Der Boden 39 des Profilierungselements 32 verläuft parallel zur Innenseite 27 im Bereich des oberen Abschnitts 36. In Längsrichtung 100 sind die Vertiefungen von senkrecht zur Längsrichtung 100 verlaufenden Rändern begrenzt. Eine Vertiefung umfasst zwei sich parallel gegenüberliegende Ränder. Die sich parallel gegenüberliegenden Ränder sind über zwei sich gegenüberliegende, abgerundete Randstücke miteinander verbunden. Die beiden sich parallel gegenüberliegenden Ränder und die zwei sich gegenüberliegenden, abgerundeten Randstücke bilden gemeinsam einen umlaufenden, geschlossenen Rand der Vertiefung, also des Profilierungselements 32. Der umlaufende, geschlossene Rand schließt im Wesentlichen senkrecht an den Boden 39 der Vertiefung an. Die zentralen Stellen 33 liegen auf gedachten Linien in der Mitte zwischen den zur Vertiefung gehörigen, sich parallel gegenüberliegenden Rändern des umlaufenden, geschlossenen Rands. Die zentralen Stellen sind in dem regelmäßigen Elementabstand d zueinander angeordnet. Der Elementabstand d ist für die Schiene 21 kleiner als ein Drittel der Schienenhöhe H. Die Schienenhöhe H wird für die Schiene 21 analog zur Schiene 1 gemessen. Der Elementabstand d ist für die Schiene 21 kleiner als 10 mm. Es ist bevorzugt vorgesehen, dass der Elementabstand d kleiner als 6 mm ist.

Für die Seitenwände 22, 34 der Schiene 21 ist die Wandstärke analog zur Schiene 1 senkrecht zur Innenseite 27 der Seitenwand 22, 34 gemessen. Die Wandstärke b der Seitenwand 22, 34 beträgt an jeder beliebigen Stelle der Seitenwand 22, 34 mindestens 80 % der größten Wandstärke gb.

Für die Schiene 21 ist die Profilierungstiefe t der Profilierungselemente 32 analog zur Schiene 1 gemessen. Der Boden 39 der Vertiefung verläuft parallel zur Innenseite 27 der Seitenwand 22, 34. Der kleinste Abstand zwischen der Profilierung 31 und der Innenseite 27 entspricht dem Abstand zwischen dem Boden 39 der Vertiefung und der Innenseite 27. Der kleinste Abstand entspricht dabei der geringsten Wandstärke der Seitenwand 22, 34 im Bereich der Profilierung 31. Die Profilierungstiefe t der Profilierungselemente 32 beträgt weniger als 20 % der größten Wandstärke gb. Für die Schiene 21 beträgt die Profilierungstiefe t maximal 3 mm. Die Profilierungstiefe t der Vertiefung der Schiene 21 ist konstant.

Die Figuren 5 und 6 zeigen ein drittes Ausführungsbeispiel für eine Schiene 41. Die Schiene 41 unterscheidet sich von der Schiene 1 und der Schiene 21 durch ihre Profilierung 51.

Die Schiene 41 umfasst eine erste Seitenwand 42 und eine zweite Seitenwand 54. Die Seitenwände 42, 54 werden an ihren dem Boden 3 abgewandten Enden von Stirnseiten 46 begrenzt. Die Seitenwände 42, 54 weisen Innenseiten 47 auf, an denen der Füllkörper 10 anliegt. An den beiden sich gegenüberliegenden Innenseiten 47 ist jeweils ein Vorsprung 55 ausgebildet. Die Seitenwände 42, 54 weisen einen oberen Abschnitt 56 und einen unteren Abschnitt 58 auf. Der Vorsprung 55 ist durch eine Abwinklung des oberen Abschnitts 56 gegenüber dem unteren Abschnitt 58 analog zum Vorsprung 35 der Schiene 1 gebildet. Die Seitenwände 42, 54 weisen jeweils eine Außenseite 57 auf.

Die Profilierung 51 ist an der Außenseite 57 im oberen Abschnitt 56 der Seitenwände 42, 54 ausgebildet. Die Profilierung 51 ist durch mehrere Profilierungselemente 52 gebildet. Die Profilierungselemente 52 sind noppenartige Vertiefungen, wie Fig. 6 zeigt. Jede noppenartige Vertiefung besitzt die Form eines Pyramidenstumpfs einer quadratischen Pyramide. Ein Boden 59 der noppenartigen Vertiefung fällt mit der Deckfläche des gedachten Pyramidenstumpfs zusammen. Der Boden 59 der noppenartigen Vertiefung verläuft parallel zur Innenseite 47 der Seitenwand 42, 54 im Bereich des oberen Abschnitts 56, wie Fig. 5 zeigt.

Wie in Fig. 6 dargestellt, weisen die Profilierungselemente 52 zentrale Stellen 53 auf. Die zentrale Stelle 53 der noppenartigen Vertiefung befindet sich im Mittelpunkt des quadratischen Bodens 59 der noppenartigen Vertiefung. Die zentrale Stelle 53 fällt mit dem Mittelpunkt der quadratischen Deckfläche des gedachten Pyramidenstumpfs zusammen. In der Längsrichtung 100 der Schiene 41 sind mehrere Profilierungselemente 52 nebeneinander angeordnet. Senkrecht zur Längsrichtung 100 der Schiene 41 sind mehrere Profilierungselemente 52 nebeneinander im Bereich des oberen Abschnitts 56 der Seitenwand 42, 54 angeordnet. Die zentralen Stellen 53 der Profilierungselemente 52 sind in einem Elementabstand e zueinander angeordnet.

Der Elementabstand e entspricht dem kleinsten Abstand zwischen den zentralen Stellen 53 aller Profilierungselemente 52. Bei der Schiene 41 erstreckt sich der Elementabstand e in Richtung senkrecht zur Längsrichtung 100. In der Längsrichtung 100 der Schiene 41 besitzen die zentralen Stellen 53 der Profilierungselemente 53 einen kleinsten Profilierungsabstand f zueinander. Für die Schiene 41 ist der Elementabstand e kleiner als der Profilierungsabstand f. Es kann aber auch vorgesehen sein, dass der Profilierungsabstand f in etwa dem Elementabstand e entspricht. In diesem Fall verläuft der Elementabstand sowohl in Längsrichtung der Schiene als auch senkrecht dazu. Der Elementabstand kann auch in jede andere beliebige Richtung verlaufen.

Die sich diagonal gegenüberliegenden Ecken des quadratischen Bodens 59 der noppenartigen Vertiefung liegen sich in der Längsrichtung 100 der Schiene 41 gegenüber. Der Elementabstand e ist für die Schiene 41 kleiner als eine Drittel der Schienenhöhe H. Der Profilierungsabstand f ist für die Schiene 41 kleiner als ein Drittel der Schienenhöhe H. Die Schienenhöhe H wird für die Schiene 41 analog zur Schiene 1 gemessen. Der Elementabstand e ist für die Schiene 41 kleiner als 10 mm. Es kann auch vorgesehen sein, dass der Elementabstand e kleiner als 6 mm ist. Der Profilierungsabstand f ist für die Schiene 41 kleiner als 10 mm. Es kann auch vorgesehen sein, dass der Profilierungsabstand f kleiner als 6 mm ist. Für die Seitenwände 42, 54 der Schiene 41 wird die Wandstärke analog zur Schiene 1 senkrecht zur Innenseite 47 der Seitenwand 42, 54 gemessen. Die Wandstärke b der Seitenwand 42, 54 beträgt an jeder beliebigen Stelle der Seitenwand 42, 54 mindestens 80 % der größten Wandstärke gb.

Für die Schiene 41 ist die Profilierungstiefe t der Profilierungselemente 42 analog zur Schiene 1 gemessen. Der kleinste Abstand zwischen der Profilierung 51 und der Innenseite 47 der Seitenwand 42, 54 entspricht dem Abstand zwischen dem Boden 59 der Vertiefung und der Innenseite 47. Die Profilierungstiefe t der Profilierungselemente 52 beträgt weniger als 20 % der größten Wandstärke gb. Für die Schiene 41 beträgt die Profilierungstiefe maximal 3 mm.

Die Figuren 7 und 8 zeigen ein viertes Ausführungsbeispiel für eine Schiene 61. Die Schiene 61 unterscheidet sich von den Schienen 1, der Schiene 21 und der Schiene 41 durch ihre Profilierung 71.

Die Schiene 61 umfasst eine erste Seitenwand 62 und eine zweite Seitenwand 74. Die Seitenwände 62, 74 werden an ihren dem Boden 3 abgewandten Enden von Stirnseiten 66 begrenzt. Die Seitenwände 62, 74 weisen Innenseiten 67 auf, an denen der Füllkörper 10 anliegt. An den beiden sich gegenüberliegenden Innenseiten 67 ist jeweils ein Vorsprung 75 ausgebildet. Die Seitenwände 62, 74 weisen einen oberen Abschnitt 76 und einen unteren Abschnitt 78 auf. Der Vorsprung 75 ist durch eine Abwinklung des oberen Abschnitts 76 gegenüber dem unteren Abschnitt 78 analog zum Vorsprung 15 der Schiene 1 gebildet. Die Seitenwände 62, 74 weisen jeweils eine Außenseite 77 auf.

Die Profilierung 71 ist an der Außenseite 77 im oberen Abschnitt 76 der Seitenwände 62, 74 ausgebildet. Die Profilierung 71 ist durch mehrere Profilierungselemente 72 gebildet. Die Profilierungselemente 72 sind Zähne. Die Zähne der Schiene 61 weisen abgerundete Spitzen auf. Die Zähne bilden gemeinsam eine Verzahnung. Zwischen den Spitzen benachbarter Zähne sind Flanken der Zähne angeordnet. Die Flanken benachbarter Zähne einer Verzahnung stoßen in Tälern abgerundet zusammen. Eine so von den Zähnen der Schiene 61 gebildete Verzahnung besitzt ein abgerundetes, wellenförmiges Profil. Die Zähne sind an der Stirnseite 66 der Seitenwand 62, 74 angeordnet. Die Profilierungselemente 72 erstrecken sich quer zur Längsrichtung 100 der Schiene 61 in der Stirnseite 66 der Seitenwand 62, 74. Die Profilierungselemente 72 weisen bezüglich der Längsrichtung 100 zentrale Stellen 73 auf. Die zentralen Stellen 73 der Profilierungselemente 72 sind durch die abgerundeten Spitzen der Zähne gebildet.. Die abgerundeten Spitzen der Zähne weisen zur Auflagefläche 5 des Bodens 3 den größten Abstand der Profilierung 71 auf. Der Abstand der Profilierung 71 zur Auflagefläche 5 ist senkrecht zur Auflagefläche 5 gemessen. Die zentralen Stellen 73 sind in dem regelmäßigen Elementabstand d zueinander angeordnet. Der Elementabstand d ist für die Schiene 61 jeweils in Längsrichtung 100 gemessen. Der Elementabstand d ist für die Schiene 61 kleiner als ein Drittel der Schienenhöhe H. Der Elementabstand d ist für die Schiene 61 kleiner als 10 mm. Es ist bevorzugt vorgesehen, dass der Elementabstand d kleiner als 6 mm ist.

Für die Seitenwände 62, 74 der Schiene 61 ist die Wandstärke analog zur Schiene 1 senkrecht zur Innenseite 67 der Seitenwand 62, 74 gemessen. Die Wandstärke b der Seitenwand 62, 74 beträgt an jeder beliebigen Stelle der Seitenwand 62, 74 mindestens 80 % der größten Wandstärke gb.

Für die Schiene 61 ist die Profilierungstiefe t der Profilierungselemente 72 in Richtung parallel zur Innenseite 67 der Seitenwand 62, 74 im Bereich des oberen Abschnitts 76 gemessen. Die Profilierungstiefe t entspricht der Differenz zwischen dem größten parallel zur Innenseite 67 im Bereich des oberen Abschnitts 76 der Seitenwand 62, 74 gemessenen Abstand der Profilierung 71 zur Auflagefläche 5 des Bodens 3 und dem kleinsten, analog gemessenen Abstand der Profilierung 71 zur Auflagefläche 5. Die Profilierungstiefe t der Profilierungselemente 72 beträgt weniger als 20% der größten Wandstärke gb. Für die Schiene 61 beträgt die Profilierungstiefe maximal 3 mm.

Die Schienen 1, 21, 41, 61 sind im Kaltwalzverfahren hergestellt. Alle Schienen 1, 21, 41, 61 weisen eine Verzinkung auf, die bereits vor dem Kaltwalzen aufgebracht ist. Ein Einbringen der Profilierung in das verzinkte Material ohne eine Beschädigung der Zinkschicht in die Schienen 1, 21, 41, 61 ist wegen der geringen Profilierungstiefe t der Schienen 1, 21, 41, 61 möglich. Die Schienen 1, 21, 41, 61 können aber auch mit anderen Verfahren hergestellt werden.

## Patentansprüche

1. Schienenanordnung, insbesondere zum Einbetonieren in ein Betonbauteil oder dgl., umfassend eine Schiene (1, 21, 41, 61) und einen Füllkörper (10), wobei die Schiene (1, 21, 41, 61) einen im Wesentlichen U-förmigen Querschnitt aufweist, wobei die Schiene (1, 21, 41, 61) eine erste Seitenwand (2, 22, 42, 62), eine zweite Seitenwand (14, 34, 54, 74) und einen Boden (3, 43, 63) umfasst, die sich in einer Längsrichtung (100) der Schiene erstrecken, wobei sich die erste Seitenwand (2, 22, 42, 62) und die zweite Seitenwand (14, 34, 54, 74) gegenüberliegen, wobei der Boden (3, 43, 63) eine den Seitenwänden (2, 14, 22, 34, 42, 54, 62, 74) abgewandte Außenseite (4) aufweist, wobei die Außenseite (4) des Bodens (3, 43, 63) eine ununterbrochene, ebene, durch die Schiene (1, 21, 41, 61) unbegrenzte Auflagefläche (5) bildet, wobei die Schiene (1, 21, 41, 61) eine senkrecht zur Längsrichtung (100) und senkrecht zum Boden (3, 43, 63) und von der Außenseite (4) des Bodens (3, 43, 63) bis zu einer Stirnseite (6, 26, 46, 66) der Seitenwand (2, 22, 42, 62) gemessene Schienenhöhe (H) aufweist, wobei die Seitenwände (2, 14, 22, 34, 42, 54, 62, 74) Innenseiten (7, 27, 47, 67) aufweisen, wobei der Boden (3, 43, 63) eine Innenseite (8) aufweist, wobei die Innenseiten (7, 27, 47, 67) der Seitenwände (2, 14, 22, 34, 42, 54, 62, 74) und die Innenseite (8) des Bodens (3, 43, 63) gemeinsam einen Aufnahmeraum (9) begrenzen, wobei in dem Aufnahmeraum (9) der Füllkörper (10) angeordnet ist, wobei die Seitenwände (2, 14, 22, 34, 42, 54, 62, 74) jeweils eine Außenseite (17, 37, 57, 77) aufweisen, wobei die Außenseite (17, 37, 57, 77) dem Aufnahmeraum (9) abgewandt ist, wobei mindestens eine Seitenwand (2, 14, 22, 34, 42, 54, 62, 74) der Schiene (1, 21, 41, 61) eine Profilierung (11, 31, 51, 71) aufweist,
**dadurch gekennzeichnet dass** die Außenseite (17, 37, 57) der Seitenwand (2, 14, 22, 34, 42, 54) die durch mehrere Profilierungselemente (12, 32, 52) gebildete Profilierung (11, 31, 51) aufweist oder die Stirnseite (66) der Seitenwand (62, 74) die durch mehrere als Zähne ausgebildete Profilierungselemente (72) gebildete Profilierung (71) aufweist, dass die Profilierungselemente (12, 32, 52, 72) zentrale Stellen (13, 33, 53, 73) aufweisen, die in einem Elementabstand (d, e) zueinander angeordnet sind, und dass der Elementabstand (d, e) kleiner als ein Drittel der Schienenhöhe (H) ist.

2. Schienenanordnung nach Anspruch 1,
**dadurch gekennzeichnet, dass** jede Seitenwand (2, 14, 22, 34, 42, 54, 62, 74) eine größte Wandstärke (gb) aufweist, und dass eine Wandstärke (b) mindestens einer Seitenwand (2, 14, 22, 34, 42, 54, 62, 74) an jeder Stelle der Seitenwand (2, 14, 22, 34, 42, 54, 62, 74) mindestens 80% der größten Wandstärke (gb) beträgt.

3. Schienenanordnung nach Anspruch 1 oder 2,
**dadurch gekennzeichnet, dass** die sich gegenüberliegenden Innenseiten (7, 27, 47, 67) der ersten Seitenwand (2, 22, 42, 62) und der zweiten Seitenwand (14, 34, 54, 74) auf Höhe des Bodens (3, 43, 63) in einem Seitenwandabstand (s) zueinander angeordnet sind, dass der Aufnahmeraum (9) in einer Ebene (E) parallel zum Boden (3, 43, 63) eine senkrecht zur Längsrichtung (100) gemessene kleinste Öffnungsbreite (ks) besitzt, und dass die kleinste Öffnungsbreite (ks) größer als 90% des Seitenwandabstands (s) ist.

4. Schienenanordnung nach einem der Ansprüche 1 bis 3,
**dadurch gekennzeichnet, dass** mindestens eine Seitenwand (2, 14, 22, 34, 42, 54, 62, 74) an ihrer Innenseite (7, 27, 47, 67) einen Vorsprung (15, 35, 55, 75) besitzt, der an dem Füllkörper (10) anliegt.

5. Schienenanordnung nach Anspruch 4,
**dadurch gekennzeichnet, dass** ein senkrecht zur ebenen Auflagefläche (5) gemessener Abstand (h1) zwischen dem Vorsprung (15, 35, 55, 75) und der Auflagefläche (5) 50% bis 150% eines senkrecht zur ebenen Auflagefläche (5) gemessenen Abstands (h2) zwischen dem Vorsprung (15, 35, 55, 75) und der Stirnseite (6, 26, 46, 66) der Seitenwand (2, 14, 22, 34, 42, 54, 62, 74) beträgt.

6. Schienenanordnung nach Anspruch 4 oder 5,
**dadurch gekennzeichnet, dass** sich der Vorsprung (15, 35, 55, 75) in der Längsrichtung (100) der Schiene (1, 21, 41, 61) erstreckt.

7. Schienenanordnung nach einem der Ansprüche 1 bis 6,
**dadurch gekennzeichnet, dass** jede Seitenwand (2, 14, 22, 34, 42, 54, 62, 74) benachbart zu ihrer Stirnseite (6, 26, 46, 66) einen oberen Abschnitt (16, 36, 56, 76) besitzt, und dass der obere Abschnitt (16, 36, 56, 76) mindestens einer Seitenwand (2, 14, 22, 34, 42, 54, 62, 74) vom Aufnahmeraum (9) weg abgewinkelt ist.

8. Schienenanordnung nach Anspruch 7,
**dadurch gekennzeichnet, dass** zwischen der Innenseite (7) des oberen Abschnitts (16, 36, 56, 76) der abgewinkelten Seitenwand (2, 14, 22, 34, 42, 54, 62, 74) und einer sich in der Längsrichtung (100) erstreckenden gedachten Ebene (F), die senkrecht zur Auflagefläche (5) durch den oberen Abschnitt (16, 36, 56, 76) verläuft, ein Winkel (α) zwischen 1° und 60° gebildet ist.

9. Schienenanordnung nach einem der Ansprüche 1 bis 8,
**dadurch gekennzeichnet, dass** der Elementabstand (d, e) kleiner als 10 mm ist.

10. Schienenanordnung nach einem der Ansprüche 1 bis 9,
**dadurch gekennzeichnet, dass** die Profilierungselemente (12, 32, 52, 72) eine Profilierungstiefe (t) aufweisen, dass die Seitenwand (2, 14, 22, 34, 42, 54, 62, 74) eine größte Wandstärke (gb) aufweist, und dass die Profilierungstiefe (t) weniger als 20% der größten Wandstärke (gb) beträgt.

11. Schienenanordnung nach einem der Ansprüche 1 bis 10,
**dadurch gekennzeichnet, dass** die Schienenhöhe (H) bis 25 mm beträgt.

12. Schienenanordnung nach einem der Ansprüche 1 bis 11,
**dadurch gekennzeichnet, dass** die an der Außenseite (17, 37, 57) der Seitenwand (2, 14, 22, 34, 42, 54) angeordneten Profilierungselemente (12) Zähne sind.

13. Schienenanordnung nach einem der Ansprüche 1 bis 11,
**dadurch gekennzeichnet, dass** die Profilierungselemente (32) Rillen sind.

14. Schienenanordnung nach einem der Ansprüche 1 bis 11,
**dadurch gekennzeichnet, dass** die Profilierungselemente (52) noppenartige Vertiefungen sind.

## Claims

1. Rail system, in particular for concreting into a concrete component or the like, comprising a rail (1, 21, 41, 61) and a filler block (10), wherein the rail (1, 21, 41, 61) has a substantially U-shaped cross-section, wherein the rail (1, 21, 41, 61) comprises a first side wall (2, 22, 42, 62), a second side wall (14, 34, 54, 74) and a base (3, 43, 63), which extend in a longitudinal direction (100) of the rail, wherein the first side wall (2, 22, 42, 62) and the second side wall (14, 34, 54, 74) are located opposite each other, wherein the base (3, 43, 63) has an outside (4) averted from the side walls (2, 14, 22, 34, 42, 54, 62, 74), wherein the outside (4) of the base (3, 43, 63) forms a continuous, level seating (5) unbounded by the rail (1, 21, 41, 61), wherein the rail (1, 21, 41, 61) has a rail height (H) measured perpendicularly to the longitudinal direction (100) and perpendicularly to the base (3, 43, 63) from the outside (4) of the base (3, 43, 63) to an end face (6, 26, 46, 66) of the side wall (2, 22, 42, 62), wherein the side walls (2, 14, 22, 34, 42, 54, 62, 74) have insides (7, 27, 47, 67), wherein the base (3, 43, 63) has an inside (8), wherein the insides (7, 27, 47, 67) of the side walls (2, 14, 22, 34, 42, 54, 62, 74) and the inside (8) of the base (3, 43, 63) together bound a reception space (9), wherein the filler block (10) is located in the reception space (9), wherein each of the side walls (2, 14, 22, 34, 42, 54, 62, 74) has an outside (17, 37, 57, 77), wherein the outside (17, 37, 57, 77) is averted from the reception space (9), wherein at least one side wall (2, 14, 22, 34, 42, 54, 62, 74) of the rail (1, 21, 41, 61) has a profiling (11, 31, 51, 71),
**characterised in that** the outside (17, 37, 57) of the side wall (2, 14, 22, 34, 42, 54) has the profiling (11, 31, 51) formed from a plurality of profiling elements (12, 32, 52) or the end face (66) of the side wall (62, 47) has the profiling (71) formed from a plurality of profiling elements (72) designed as teeth, **in that** the profiling elements (12, 32, 52, 72) have central points (13, 33, 53, 73) arranged at an element distance (d, e) from one another, and **in that** the element distance (d, e) is less than a third of the rail height (H).

2. Rail system according to claim 1,
**characterised in that** each side wall (2, 14, 22, 34, 42, 54, 62, 74) has a maximum wall thickness (gb), and **in that** a wall thickness (b) of at least one side wall (2, 14, 22, 34, 42, 54, 62, 74) amounts to at least 80% of the maximum wall thickness (gb) at each point of the side wall (2, 14, 22, 34, 42, 54, 62, 74).

3. Rail system according to claim 1 or 2,
**characterised in that** the opposite insides (7, 27, 47, 67) of the first side wall (2, 22, 42, 62) and the second side wall (14, 34, 54, 74) are at the level of the base (3, 43, 63) arranged at a side wall distance (s) from one another, **in that** the reception space (9) has a minimum opening width (ks) in a plane (E) parallel to the base (3, 43, 63) as measured perpendicularly to the longitudinal direction (100), and **in that** the minimum opening width (ks) is more than 90% of the side wall distance (s).

4. Rail system according to any of claims 1 to 3,
**characterised in that** at least one side wall (2, 14, 22, 34, 42, 54, 62, 74) has a projection (15, 35, 55, 75) bearing against the filler block (10) on its inside (7, 27, 47, 67).

5. Rail system according to claim 4,
**characterised in that** a distance (h1) between the projection (15, 35, 55, 75) and the seating (5) as measured perpendicularly to the level seating (5) amounts to 50% to 150% of a distance (h2) between the projection (15, 35, 55, 75) and the end face (6, 26, 46, 66) of the side wall (2, 14, 22, 34, 42, 54, 62, 74) as measured perpendicularly to the level seating (5).

6. Rail system according to claim 4 or 5,
**characterised in that** the projection (15, 35, 55, 75) extends in the longitudinal direction (100) of the rail (1, 21, 41, 61).

7. Rail system according to any of claims 1 to 6,
**characterised in that** each side wall (2, 14, 22, 34, 42, 54, 62, 74) has an upper section (16, 36, 56, 76) adjacent to its end face (2, 26, 46, 66), and **in that** the upper section (16, 36, 56, 76) of at least one side wall (2, 14, 22, 34, 42, 54, 62, 74) is angled away from the reception space (9).

8. Rail system according to claim 7,
**characterised in that** an angle (α) between 1° and 60° is formed between the inside (7) of the upper section (16, 36, 56, 76) of the angled side wall (2, 14, 22, 34, 42, 54, 62, 74) and a notional plane (F) extending in the longitudinal direction (100) and extending perpendicular to the seating (5) through the upper section (16, 36, 56, 76).

9. Rail system according to any of claims 1 to 8,
**characterised in that** the element distance (d, e) is less than 10 mm.

10. Rail system according to any of claims 1 to 9,
**characterised in that** the profiling elements (12, 32, 52, 72) have a profiling depth (t), **in that** the side wall (2, 14, 22, 34, 42, 54, 62, 74) has a maximum wall thickness (gb), and **in that** the profiling depth (t) is less than 20% of the maximum wall thickness (gb).

11. Rail system according to any of claims 1 to 10,
**characterised in that** the rail height (H) is up to 25 mm.

12. Rail system according to any of claims 1 to 11,
**characterised in that** the profiling elements (12) on the outside (17, 37, 57) of the side wall (2, 14, 22, 34, 42, 54) are teeth.

13. Rail system according to any of claims 1 to 11,
**characterised in that** the profiling elements (32) are grooves.

14. Rail system according to any of claims 1 to 11,
**characterised in that** the profiling elements (52) are knob-like indentations.

## Revendications

1. Dispositif de rail, en particulier à noyer dans un élément en béton ou autre, comprenant un rail (1, 21, 41, 61) et un corps de remplissage (10), dans lequel le rail (1, 21, 41, 61) présente une section transversale sensiblement en U, dans lequel le rail (1, 21, 41, 61) comprend une première paroi latérale (2, 22, 42, 62), une deuxième paroi latérale (14, 34, 54, 74) et un fond (3, 43, 63) qui s'étendent dans une direction longitudinale (100) du rail, dans lequel la première paroi latérale (2, 22, 42, 62) et la deuxième paroi latérale (14, 34, 54, 74) se font face, dans lequel le fond (3, 43, 63) présente un côté extérieur (4) opposé aux parois latérales (2, 14, 22, 34, 42, 54, 62, 74), dans lequel le côté extérieur (4) du fond (3, 43, 63) forme une surface d'appui (5) ininterrompue, plane, non limitée par le rail (1, 21, 41, 61), dans lequel le rail (1, 21, 41, 61) présente une hauteur de rail (H) mesurée perpendiculairement à la direction longitudinale (100) et perpendiculairement au fond (3, 43, 63) et du côté extérieur (4) du fond (3, 43, 63) jusqu'à un côté frontal (6, 26, 46, 66) de la paroi latérale (2, 22, 42, 62), dans lequel les parois latérales (2, 14, 22, 34, 42, 54, 62, 74) présentent des côtés intérieurs (7, 27, 47, 67), dans lequel le fond (3, 43, 63) présente un côté intérieur (8), dans lequel les côtés intérieurs (7, 27, 47, 67) des parois latérales (2, 14, 22, 34, 42, 54, 62, 74) et le côté intérieur (8) du fond (3, 43, 63) délimitent conjointement un logement (9), dans lequel le corps de remplissage (10) est disposé dans le logement (9), dans lequel les parois latérales (2, 14, 22, 34, 42, 54, 62, 74) présentent chacune un côté extérieur (17, 37, 57, 77), dans lequel le côté extérieur (17, 37, 57, 77) est opposé au logement (9), dans lequel au moins une paroi latérale (2, 14, 22, 34, 42, 54, 62, 74) du rail (1, 21, 41, 61) présente un profilage (11, 31, 51, 71), **caractérisé en ce que** le côté extérieur (17, 37, 57) de la paroi latérale (2, 14, 22, 34, 42, 54) présente le profilage (11, 31, 51) formé par plusieurs éléments de profilage (12, 32, 52) ou le côté frontal (66) de la paroi latérale (62, 74) présente le profilage (71) formé par plusieurs éléments de profilage (72) formés comme des dents, **en ce que** les éléments de profilage (12, 32, 52, 72) présentent des endroits centraux (13, 33, 53, 73) qui sont disposés avec un écartement d'éléments (d, e) les uns par rapport aux autres, et **en ce que** l'écartement d'éléments (d, e) est inférieur à un tiers de la hauteur de rail (H).

2. Dispositif de rail selon la revendication 1,
**caractérisé en ce que** chaque paroi latérale (2, 14, 22, 34, 42, 54, 62, 74) présente une épaisseur de paroi maximale (gb) et **en ce qu'**une épaisseur de paroi (b) d'au moins une paroi latérale (2, 14, 22, 34, 42, 54, 62, 74) représente à n'importe quel endroit de la paroi latérale (2, 14, 22, 34, 42, 54, 62, 74) au moins 80 % de l'épaisseur de paroi maximale (gb).

3. Dispositif de rail selon la revendication 1 ou 2,
**caractérisé en ce que** les côtés intérieurs (7, 27, 47, 67), situés face à face, de la première paroi latérale (2, 22, 42, 62) et de la deuxième paroi latérale (14, 34, 54, 74) sont disposés l'un par rapport à l'autre avec un écartement de parois latérales (s) à la hauteur du fond (3, 43, 63), **en ce que** le logement (9) a dans un plan (E) parallèle au fond (3, 43, 63) une largeur d'ouverture minimale (ks) mesurée perpendiculairement à la direction longitudinale (100), et **en ce que** la largeur d'ouverture minimale (ks) est supérieure à 90 % de l'écartement de parois latérales (s).

4. Dispositif de rail selon l'une des revendications 1 à 3,
**caractérisé en ce qu'**au moins une paroi latérale (2, 14, 22, 34, 42, 54, 62, 74) présente sur son côté intérieur (7, 27, 47, 67) une saillie (15, 35, 55, 75) qui est appliquée contre le corps de remplissage (10).

5. Dispositif de rail selon la revendication 4,
**caractérisé en ce qu'**un écartement (h1), mesuré perpendiculairement à la surface d'appui plane (5), entre la saillie (15, 35, 55, 75) et la surface d'appui (5) représente 50 % à 150 % d'un écartement (h2), mesuré perpendiculairement à la surface d'appui plane (5), entre la saillie (15, 35, 55, 75) et le côté frontal (6, 26, 46, 66) de la paroi latérale (2, 14, 22, 34, 42, 54, 62, 74).

6. Dispositif de rail selon la revendication 4 ou 5,
**caractérisé en ce que** la saillie (15, 35, 55, 75) s'étend dans la direction longitudinale (100) du rail (1, 21, 41, 61).

7. Dispositif de rail selon l'une des revendications 1 à 6,
**caractérisé en ce que** chaque paroi latérale (2, 14, 22, 34, 42, 54, 62, 74) a près de son côté frontal (6, 26, 46, 66) une section supérieure (16, 36, 56, 76) et **en ce que** la section supérieure (16, 36, 56, 76) d'au moins une paroi latérale (2, 14, 22, 34, 42, 54, 62, 74) est coudée à l'opposé du logement (9).

8. Dispositif de rail selon la revendication 7,
**caractérisé en ce qu'**entre le côté intérieur (7) de la section supérieure (16, 36, 56, 76) de la paroi latérale coudée (2, 14, 22, 34, 42, 54, 62, 74) et un plan imaginaire (F) qui s'étend dans la direction longitudinale (100), qui est perpendiculaire à la surface d'appui (5) et qui traverse la section supérieure (16, 36, 56, 76), est formé un angle (α) entre 1° et 60°.

9. Dispositif de rail selon l'une des revendications 1 à 8,
**caractérisé en ce que** l'écartement d'éléments (d, e) est inférieur à 10 mm.

10. Dispositif de rail selon l'une des revendications 1 à 9,
**caractérisé en ce que** les éléments de profilage (12, 32, 52, 72) présentent une profondeur de profilage (t), **en ce que** la paroi latérale (2, 14, 22, 34, 42, 54, 62, 74) présente une épaisseur de paroi maximale (gb) et **en ce que** la profondeur de profilage (t) représente moins de 20 % de l'épaisseur de paroi maximale (gb).

11. Dispositif de rail selon l'une des revendications 1 à 10,
**caractérisé en ce que** la hauteur de rail (H) va jusqu'à 25 mm.

12. Dispositif de rail selon l'une des revendications 1 à 11,
**caractérisé en ce que** les éléments de profilage (12) disposés sur le côté extérieur (17, 37, 57) de la paroi latérale (2, 14, 22, 34, 42, 54) sont des dents.

13. Dispositif de rail selon l'une des revendications 1 à 11,
**caractérisé en ce que** les éléments de profilage (32) sont des rainures.

14. Dispositif de rail selon l'une des revendications 1 à 11,
**caractérisé en ce que** les éléments de profilage (52) sont des creux en forme de noppes.
